# EUROPÄISCHE PATENTSCHRIFT

(11) **EP 3 475 584 B1**
(45) Veröffentlichungstag und Bekanntmachung des Hinweises auf die Patenterteilung: **10.08.2022**
(21) Anmeldenummer: 17731805.2
(22) Anmeldetag: 19.06.2017
(51) Int. Cl.: F15B 1/24

(54) **HYDROPNEUMATISCHER KOLBENSPEICHER**
HYDROPNEUMATIC PISTON ACCUMULATOR
ACCUMULATEUR HYDROPNEUMATIQUE À PISTON

(30) Priorität: 25.06.2016 DE 102016007824; 25.06.2016 DE 102016007798
(43) Veröffentlichungstag der Anmeldung: 01.05.2019
(73) Patentinhaber: Hydac Technology GmbH, 66280 Sulzbach (DE)
(72) Erfinder: KLOFT, Peter, 56235 Ransbach-Baumbach (DE); BALTES, Herbert, 66679 Losheim (DE); ALBERT, Alexander, 66798 Wallerfangen (DE)
(74) Vertreter: Bartels, Martin Erich Arthur
(86) Internationale Anmeldenummer: PCT/EP2017/000705
(87) Internationale Veröffentlichungsnummer: WO 2017/220196

(56) Entgegenhaltungen:
- DE-U- 7 103 342
- JP-A- H07 269 503
- JP-U- S6 297 307
- JP-U- S60 143 901
- JP-U- S61 123 201

## Beschreibung

Die Erfindung betrifft einen hydropneumatischen Kolbenspeicher mit den Merkmalen im Oberbegriff von Anspruch 1.

Hydrospeicher, wie hydropneumatische Kolbenspeicher, kommen in Hydrauliksystemen zum Einsatz, um bestimmte Volumina unter Druck stehender Flüssigkeit, wie Hydrauliköl, aufzunehmen und bei Bedarf an das System zurück zu geben. Bei den heutzutage üblichen hydropneumatischen Kolbenspeichern, bei denen der Kolben den ölseitigen Arbeitsraum von dem ein Arbeitsgas, wie N₂, aufnehmenden Arbeitsraum trennt, verändert sich die Position des Kolbens, so dass der Speicher beim Anstieg des Drucks Hydrauliköl aufnimmt, wobei das Gas im anderen Arbeitsraum komprimiert wird. Bei sinkendem Druck dehnt sich das verdichtete Gas aus und verdrängt dabei gespeichertes Hydrauliköl zurück in den Hydrokreislauf. Durch die sich dadurch im Betrieb ergebenden Veränderungen der Volumina der Arbeitsräume ergibt sich jeweils eine entsprechende Axialbewegung des Kolbens.

Für das gewünschte, einwandfreie Betriebsverhalten des Speichers ist Voraussetzung, dass der im Arbeitsraum des Arbeitsgases herrschende Druck an das Druckniveau im ölseitigen Arbeitsraum angepasst ist, so dass sich der Kolben an geeigneten Stellen innerhalb des Speichergehäuses befindet und dadurch die Arbeitsbewegungen zwischen Kolben-Endpositionen im Speichergehäuse durchführen kann. Die Ermittlung der Position, die der Kolben bei einem gegebenen Flüssigkeitsdruck im ölseitigen Arbeitsraum einnimmt, ermöglicht zudem eine Feststellung über die Höhe des Fülldrucks des Arbeitsgases im zugehörigen Arbeitsraum und damit eine Überwachung des Kolbenspeichers auf ordnungsgemäße Funktionsfähigkeit.

Zur Positionsfeststellung des Kolbens wurden verschiedene Lösungen vorgeschlagen. Aus dem Dokument DE 10 2013 009 614 A1 ist beispielsweise ein Ultraschall-Wegmesssystem bekannt, bei dem, ausgehend von dem an den das Arbeitsgas enthaltenden Arbeitsraum angrenzenden Gehäusedeckel, mittels eines Ultraschallsensors der Abstand zur zugewandten Seite des Kolbens ermittelt wird. Diese Lösung ist insofern aufwendig, als wegen der im Betrieb sich ändernden Schallausbreitungsgeschwindigkeit im das Gas enthaltenden Arbeitsraum eine fortlaufende Fehlerkorrektur des aufgrund einer Laufzeitermittlung erhaltenen Messergebnisses durchzuführen ist. Bei einer weiteren bekannten Lösung, die in DE 103 10 427 A1 offenbart ist, sind an der Außenseite des Speichergehäuses entlang einer Reihe angeordnete Magnetfeldsensoren angeordnet, die auf das Feld einer Magnetanordnung ansprechen, die sich am Kolben des Kolbenspeichers befindet. Diese Lösung lässt insofern zu wünschen übrig, als eine die Magnetfeldsensoren enthaltende Magnetleiste als äußeres Bauteil am Speichergehäuse anzubauen ist.

Die JP H07-269503 beschreibt einen hydropneumatischer Kolbenspeicher mit den Merkmalen im Oberbegriff von Anspruch 1, mit einem eine Gehäuselängsachse definierenden Speichergehäuse, in dem ein Kolben zwischen zwei gegenüberliegenden Gehäusedeckeln längsverfahrbar ist, der im Gehäuse einen Arbeitsraum für ein kompressibles Medium, wie ein Arbeitsgas, von einem Arbeitsraum für ein inkompressibles Medium, wie Hydrauliköl, trennt und zumindest einen Teil einer kontinuierlich die jeweilige Position des Kolbens im Gehäuse ermittelnden Wegmesseinrichtung aufweist, wobei im Speichergehäuse eine stangenartige Führung stationär angeordnet ist, die den Kolben in jeder seiner Verfahrstellungen im Speichergehäuse vollständig durchgreift und entlang der der Kolben bis zum jeweiligen Anschlagen an einen der beiden Gehäusedeckel verfahrbar geführt ist, wobei der Kolben gegenüber dieser Führung mittels einer Abdichteinrichtung abgedichtet ist, und wobei eine die Führung bildende Hohlstange ein vorzugsweise druckfestes, kreisrundes Hüllrohr aufweist.

Weitere Kolbenspeicher gehen aus der JP S62-97307, der DE 71 03 342 U, der JP S61-123201 und der JP S60-143901 hervor.

Ausgehend von diesem Stand der Technik stellt sich die Erfindung die Aufgabe, einen hydropneumatischen Kolbenspeicher der eingangs genannten Art zur Verfügung zu stellen, dessen Wegmesseinrichtung die Positionsermittlung des Kolbens auf besonders einfache und vorteilhafte Weise ermöglicht.

Erfindungsgemäß ist diese Aufgabe durch einen Kolbenspeicher gelöst, der die Merkmale des Patentanspruchs 1 in seiner Gesamtheit aufweist.

Gemäß dem kennzeichnenden Teil des Anspruchs 1 besteht eine wesentliche Besonderheit der Erfindung darin, dass das Hüllrohr an seinem nicht festgelegten freien Ende geschlossen oder offen ist.

Erfindungsgemäß kann das Hüllrohr an seinem nicht festgelegten freien Ende offen sein oder an seinem nicht festgelegten freien Ende geschlossen sein. Über das freie Rohrende kann der Druckausgleich zwischen Rohrinnenraum und dem Arbeitsraum am freien Rohrende erfolgen, so dass an die Druckfestigkeit des Hüllrohres keine hohen Anforderungen zu stellen sind. Im anderen Fall mit am freien Ende geschlossenem Hüllrohr kann der Rohrinnenraum drucklos sein, so dass an der für den Impulswandler am Gehäusedeckel gebildeten Aufnahme mit zum Rohrinnenraum führendem Durchgang keine besonders aufwändige Abdichtung erforderlich ist.

Es ist ferner vorgesehen, dass im Speichergehäuse die stangenartige Führung stationär angeordnet ist, die den Kolben in jeder seiner Verfahrstellungen im Speichergehäuse vollständig durchgreift und entlang der der Kolben bis zum jeweiligen Anschlagen an einen der beiden Gehäusedeckel verfahrbar geführt ist und dass der Kolben gegenüber dieser Führung mittels einer Abdichteinrichtung abgedichtet ist. Die sichere innere Führung des Kolbens, die erfindungsgemäß durch die stangenartige Führung des Kolbens zur Verfügung gestellt ist, gewährleistet eine im Vergleich zum Stand der Technik zuverlässigere und genauere Messwerterstellung bei Einsatz unterschiedlicher im Stand der Technik bekannter Messverfahren. Gleichzeitig gewährleistet die zwischen Kolben und stangenartiger Führung gebildete Abdichtung und die dadurch bewirkte sichere Medientrennung der Arbeitsräume eine besonders betriebssichere Funktion des Kolbenspeichers, auch während der Messwerterstellung.

Als Wegmesseinrichtung kommt ein magnetostriktives Messsystem zum Einsatz. Ein nicht erfindungsgemäß Laser-Messsystem kann, wie in den Dokumenten DE 10 2011 007 765 A1 oder DE 10 2014 105 154 A1 gezeigt, ausgebildet sein. Als nicht erfindungsgemäß Ultraschall-Messeinrichtung kann ein System benutzt werden, wie es im Dokument DE 10 2013 009 614 A1 aufgezeigt ist.

Die Führung weist einen Wellenleiter eines magnetostriktiven Messsystems auf. Für die stangenartige Führung, wie die Hohlstange, kann eine vorzugsweise koaxial zur Längsachse im Kolben ausgebildete Durchführung vorgesehen sein, an der sich eine Permanentmagneteinrichtung befindet. Bei einem Hall-Sensormesssystem, wie auch bei einem magnetostriktiven Messsystem, kann die Permanentmagneteinrichtung als Positionsgeber dienen.

Bei dem magnetostriktiven Messsystem kann die stangenartige Führung durch ein den Messdraht unmittelbar umgebendes Hüllelement aus einem elektrisch nichtleitenden Werkstoff gebildet sein. In diesem Hüllelement, das beispielsweise aus einem Kunststoff besteht, kann auch ein elektrischer Rückleiter für den den Messvorgang auslösenden Stromimpuls eingebettet sein, der von einer weiteren, die Außenseite des die stangenartige Führung bildenden runden Stranges bildenden Hüllschicht umfasst ist.

Die die stangenartige Führung bildende Hohlstange ist durch ein vorzugsweise druckfestes, kreisrundes Hüllrohr gebildet. Vorzugsweise besteht dieses aus einem nicht magnetischen, metallischen Werkstoff. Die glattflächige äußere Oberfläche ermöglicht in der Durchführung des Kolbens die Ausbildung einer leichtgängigen Führung bei den Verfahrbewegungen des Kolbens.

Erfindungsgemäß ist die Anordnung so getroffen, dass das Speichergehäuse ein Zylinderrohr aufweist, das an beiden Enden durch einen Gehäusedeckel geschlossen ist, wobei das Hüllrohr mit zumindest einem offenen Ende an einem der Gehäusedeckel festgelegt ist und wobei an diesem der mit dem Wellenleiter des magnetostriktiven Messsystems verbundene, einen Impulssender/Empfänger aufweisende Impulswandler angeordnet ist.

Vorteilhafterweise grenzt der das offene Ende des Hüllrohres aufnehmende Deckel an den gasseitigen Arbeitsraum an. Dadurch lässt sich mit Vorteil an dem das offene Ende des Hüllrohres aufnehmenden Gehäusedeckel am gasseitigen Arbeitsraum auch der Impulswandler des jeweiligen Sensorsystems anordnen, so dass der gegenüberliegende Gehäusedeckel ungehindert frei bleibt für die Anschlussverbindung der zum zugeordneten Hydrauliksystem führenden Rohrleitung (nicht gezeigt).

Bei weiteren alternativen Ausführungsbeispielen kann der das offene Ende des Hüllrohres aufnehmende Deckel an den ölseitigen Arbeitsraum angrenzen. Der Anschluss für Hydrauliköl kann hierbei, axial versetzt, am Deckel neben der zentral angeordneten Aufnahme für den Impulswandler des Sensorsystems angeordnet sein.

Das magnetostriktive Messsystem kann in vorteilhafter Weise auch durch ein aus einem offenen Ende des Hüllrohres herausnehmbares Bauteil mit einer vorzugsweise aufrollbaren, den Wellenleiter schlauchartig umgebenden, flexiblen Umhüllung gebildet sein. Dadurch kann ein und dasselbe magnetostriktive Sensorsystem für die Funktionsüberwachung mehrerer Kolbenspeicher benutzt werden, indem das Sensorsystem lediglich für eine Messperiode in dem betreffenden Kolbenspeicher verbleibt und nach dem Abschluss der Messperiode aus dem Kolbenspeicher herausgenommen wird.

Nachstehend ist die Erfindung anhand von in der Zeichnung dargestellten Ausführungsbeispielen im Einzelnen erläutert. Es zeigen:
Fig. 1 einen verkürzt dargestellten Längsschnitt eines Ausführungsbeispiels eines Kolbenspeichers, das nicht Teil der Erfindung ist;
Fig. 2 in gegenüber Fig. 1 vergrößerter Darstellung einen Längsschnitt des Kolbens des Kolbenspeichers;
Fig. 3 einen verkürzt gezeichneten Längsschnitt eines zweiten Ausführungsbeispiels eines Kolbenspeichers, das Teil der Erfindung ist;
Fig. 4 einen verkürzt gezeichneten Längsschnitt des Ausführungsbeispiels von Fig. 3, wobei jedoch vom magnetostriktiven Sensorsystem lediglich das äußere Hüllelement in Form eines Hüllrohres gezeigt ist;
Fig. 5 einen verkürzt gezeichneten Längsschnitt eines dritten Ausführungsbeispiels, das Teil der Erfindung ist;
Fig. 6 einen verkürzten Längsschnitt des dritten Ausführungsbeispiels, wobei vom Sensorsystem lediglich das äußere Hüllelement in Form eines Hüllrohres gezeigt ist;
Fig. 7 einen verkürzt gezeichneten Längsschnitt eines vierten Ausführungsbeispiels, das nicht Teil der Erfindung ist;
Fig. 8 einen verkürzten Längsschnitt des vierten Ausführungsbeispiels, wobei vom Sensorsystem lediglich das äußere Hüllelement in Form eines Hüllrohres gezeigt ist;
Fig. 9 einen verkürzt gezeichneten Längsschnitt eines fünften Ausführungsbeispiels, wobei vom Sensorsystem lediglich das äußere Hüllelement in Form eines Hüllrohres gezeigt ist;
Fig. 10 einen Längsschnitt eines sechsten Ausführungsbeispiels, das nicht Teil der Erfindung ist;
Fig. 11 und 12 Längsschnitte eines siebten Ausführungsbeispiels, wobei das Sensorsystem mit seinen inneren Hüllelementen unterschiedlich weit aus dem durch ein Hüllrohr gebildeten äußeren Hüllelement herausgezogen dargestellt ist; und
Fig. 13 einen verkürzten Längsschnitt eines achten Ausführungsbeispiels, das nicht Teil der Erfindung ist.

Die Fig. 1 bis 12 zeigen Ausführungsbeispiele, bei denen der Kolbenspeicher mit einem magnetostriktiven Messsystem versehen ist. Die Fig. 13 zeigt ein Ausführungsbeispiel mit einem Ultraschall-Messsystem.

Die in den Zeichnungen dargestellten Ausführungsbeispiele des Kolbenspeichers weisen ein als Ganzes mit 1 bezeichnetes Speichergehäuse auf, das bei sämtlichen gezeigten Ausführungsbeispielen als Hauptteil ein einen runden Hohlzylinder bildendes Zylinderrohr 3 aufweist. Dieses ist an beiden Enden durch einen eingeschraubten Gehäusedeckel 5 und 7 dicht verschlossen, zwischen denen ein Kolben 9 entlang der Gehäuselängsachse 11 frei verfahrbar ist. Der Kolben 9 trennt einen gasseitigen Arbeitsraum 13, der als kompressibles Medium ein Arbeitsgas, wie N₂, das unter einem Fülldruck steht, aufnimmt, von einem Arbeitsraum 15, der ein inkompressibles Medium, wie Hydrauliköl, aufnimmt. Für die Verbindung dieses Arbeitsraumes 15 mit einem zugeordneten Hydrauliksystem, das nicht dargestellt ist, ist in dem an den ölseitigen Arbeitsraum 15 angrenzenden Gehäusedeckel 7 eine Anschlussöffnung 17 koaxial zur Längsachse 11 angeordnet. Am gegenüberliegenden Gehäusedeckel 5, der an den gasseitigen Arbeitsraum 13 angrenzt, ist, zur Längsachse 11 versetzt, ein Füllkanal 19 vorgesehen, an dessen äußerem Ende ein Füllventil 21 üblicher Art angeordnet ist, über das in den Arbeitsraum 13 eine unter einem Fülldruck stehende Füllmenge des Arbeitsgases einbringbar ist.

In zur Längsachse 11 koaxialer Anordnung ist in dem an den gasseitigen Arbeitsraum 13 angrenzenden Gehäusedeckel 5 auch eine Sensoraufnahme 23 vorgesehen, die im äußeren Endbereich einen Sitz 25 für ein Einschraubteil des Impulswandlers 26, sowie eine Durchgangsöffnung 27 aufweist, durch die hindurch sich der Strang 29 der Hüllelemente des Wellenleiters entlang der Längsachse 11 und durch eine im Kolben 9 gebildete Durchführung 31 hindurch über die Länge der Messstrecke in Richtung auf den anderen Gehäusedeckel 7 erstreckt. Der Strang 29 bildet bei diesem ersten Ausführungsbeispiel die strangartige Innenführung für den Trenn-Kolben 9 aus.

Die Fig. 2, die den Kolben 9 in gegenüber Fig. 1 vergrößerter Darstellung zeigt, die etwa der Größe einer praktischen Ausführungsform entspricht, verdeutlicht die Einzelheiten der zentralen Durchführung 31. An seinem Außenumfang weist der Kolben 9, wie bei derartigen Speicherkolben für eine äußere Abdichtung zwischen den Fluid- und Medienräumen üblich, vertiefte Ringnuten 33 und 35 für nicht gezeigte Kolbendichtungen auf sowie zu diesen in Richtung auf die beiden axialen Endbereiche hin versetzt, flachere Ringnuten 37 und 39 für ebenfalls nicht gezeigte Führungsleisten auf. Wie ebenfalls bei derartigen Kolben üblich, weist der Kolben 9 an der Kolbenseite, die im Speichergehäuse 1 dem gasseitigen Arbeitsraum 13 zugewandt ist, eine runde topfartige Vertiefung 41 auf, deren ebener Boden 43 auf etwa halber axialer Länge des Kolbens 9 gelegen ist. Die Durchführung 31 weist eine Durchgangsbohrung 51 auf, die sich, zur Längsachse 11 koaxial, vom Boden 43 ausgehend bis zur Kolbenstirnseite erstreckt. In dem an den Boden 43 angrenzenden Bohrungsbereich weist die Bohrung 51 eine kreiszylindrische Erweiterung 53 auf, die den Sitz für einen Ringkörper 45 bildet, der durch zur Bohrung 51 parallel verlaufende Schrauben 47 in der Erweiterung 53 festgelegt ist. Ringnuten 49 und 50 sind im nicht erweiterten Teil der Bohrung 51 für Dichtringe als Teil der inneren Dichtung ausgebildet.

Der in der Erweiterung 53 festgelegte Ringkörper 45 bildet den Träger für die als Positionsgeber dienende Permanentmagneteinrichtung. Diese ist durch einen Magnetring 55 gebildet, der an der mit dem Boden 43 fluchtenden freien Fläche des Ringkörpers 45 durch Kleben festgelegt ist. Der Innendurchmesser des zur Bohrung 51 koaxial angeordneten Magnetringes 55 ist geringfügig größer als der Durchmesser der Bohrung 51. Für die magnetische Entkopplung des Magnetringes 55 vom metallischen Kolben 9 sind die Schrauben 47 und der Ringkörper 45 aus duroplastischem Kunststoff.

Die Fig. 3 und 4 zeigen ein zweites Ausführungsbeispiel des Kolbenspeichers, das Teil der Erfindung ist, bei dem als außenliegendes Hüllelement, das die den Strang 29 bildenden Hüllelemente umgibt, ein Hüllrohr 57 vorgesehen ist, das mit seinem einen, offenen Ende 59 an dem an den gasseitigen Medienraum 13 angrenzenden Deckel 5 mittels einer Löt- oder Schweißverbindung 24, derart festgelegt ist, dass das offene Ende 59 in die Durchgangsöffnung 27 der Sensoraufnahme 23 übergeht. Am gegenüberliegenden Ende 60 ist das Hüllrohr 57 geschlossen. Bei druckfester Ausbildung des Hüllrohres 57, beispielsweise aus einem nichtmagnetischen metallischen Werkstoff, bleibt der Rohrinnenraum, ungeachtet des in den Arbeitsräumen 13, 15 herrschenden Speicherdrucks, drucklos, so dass an die Abdichtung am Sitz 25 der Sensoraufnahme 23 keine hohen Ansprüche zu stellen sind. Gleichzeitig ermöglicht die glatte Oberfläche des Hüllrohres 57 eine leichtgängige Führung des Kolbens 9 an der Durchführung 31 und dadurch ein vorteilhaftes Betriebsverhalten des Kolbenspeichers. Das Hüllrohr 57 bildet die Stangenführung für den Kolben 9 aus.

Das dritte Ausführungsbeispiel von Fig. 5 und 6 unterscheidet sich vom vorstehend beschriebenen Beispiel lediglich dadurch, dass das Hüllrohr 57 auch an dem Ende 60 offen ist, das dem an den ölseitigen Arbeitsraum 15 angrenzenden Gehäusedeckel 7 benachbart ist. Dadurch ist der Innenraum des Hüllrohres 57 gegenüber dem Arbeitsdruck des Speichers druckausgeglichen, so dass keine druckfeste Bauweise des Hüllrohres 57 in Form der Stangenführung erforderlich ist. Außer einem nichtmagnetischen Metallrohr kann daher auch ein Kunststoffrohr benutzt werden.

Die Fig. 7 und 8 zeigen ein weiteres Ausführungsbeispiel, bei dem das Hüllrohr 57 mit seinem offenen Ende 60 nicht kurz vor dem die ölseitige Anschlussöffnung 17 aufweisenden Gehäusedeckel 7 endet, sondern an diesem in einer zentral durchgehenden Bohrung 61 aufgenommen ist. Diese ist, wie dies auch bei der in der Durchführung 31 des Kolbens 9 befindlichen Bohrung 51 der Fall ist, in Längsrichtung gestuft, wobei am inneren Endbereich der Bohrung 61 eine Erweiterung 54 gebildet ist, die in Form und Größe der Erweiterung 53 im Kolben 9 entspricht. Wie im Kolben 9 ist in dieser Erweiterung 54 der gleiche Ringkörper 45, wie er im Kolben 9 benutzt wird, eingesetzt und ebenfalls mit Schrauben 47 gesichert. Das den Ringkörper 45 durchgreifende Endteil des Hüllrohres 57 ist in der Bohrung 61 durch Dichtringe 62 und 63 abgedichtet. Die für den Zugang zum ölseitigen Arbeitsraum 15 vorgesehene Anschlussöffnung 17 ist bei diesem Ausführungsbeispiel in zur Längsachse radial versetzter Position angeordnet. Bei dieser Anordnung des Hüllrohres 57 und bei zur Umgebung offener Bohrung 61 ist das Hüllrohr 57 wiederum drucklos, so dass an der zum Sitz 25 des Impulswandlers 26 führenden Durchgangsöffnung 27 und an der Sensoraufnahme 23 keine besonders drucksichere Dichtungsanordnung vorgesehen sein muss. Bei entsprechend drucksicherer Ausbildung der am Sitz 25 befindlichen Dichtungsanordnung 64 kann an dem die Anschlussöffnung 17 aufweisenden Gehäusedeckel 7 auch eine Fluidverbindung (nicht dargestellt) zwischen Anschlussöffnung 17 und Bohrung 61 vorgesehen sein, so dass das Hüllrohr 57 auch bei diesem Ausführungsbeispiel im Inneren den Speicherdruck führt und dementsprechend, wie beim Ausführungsbeispiel von Fig. 5 und 6, druckausgeglichen ist.

Die Fig. 9 zeigt ein Ausführungsbeispiel, das dem Ausführungsbeispiel von Fig. 3 und 4 entspricht, abgesehen davon, dass eine Durchgangsöffnung 65 und Sitz 66 für den in dieser Figur nicht gezeigten Impulswandler 26 an dem ölseitigen Gehäusedeckel 7 vorgesehen sind, wobei das am Deckel 7 festgelegte offene Ende 60 in die Durchgangsöffnung 65 einmündet. Wie bei Fig. 7 und 8 ist die Anschlussöffnung 17 für den ölseitigen Arbeitsraum 15 zur Längsachse radial versetzt.

Die Fig. 10 zeigt ein Ausführungsbeispiel mit einem Speichergehäuse 1 großer Baulänge. Bei diesem Beispiel entsprechen die Bauweise des gasseitigen Gehäusedeckels 5 und des ölseitigen Gehäusedeckels 7 jeweils der Deckelbauweise von Fig. 7 und 8, wobei das Hüllrohr 57 mit beiden offenen Enden an diesen Deckeln 5, 7 festgelegt ist. Um die große Länge der Messstrecke im Speichergehäuse 1 nicht von einem einzigen Sensorsystem abdecken zu müssen, sind sowohl am gasseitigen Deckel 5 ein Sitz zur Bildung einer Sensoraufnahme 23 vorgesehen, als auch am ölseitigen Deckel 7. Dabei bildet die gestufte Bohrung 61, der Fig. 7 und 8, im erweiterten Endabschnitt 67 einen Sitz für einen zweiten Impulswandler 28. Dadurch decken die Impulswandler 26 und 28 mit ihrem jeweiligen, den Wellenleiter enthaltenden Strang 29 jeweils eine Hälfte der langen Messstrecke ab.

Bei dem Ausführungsbeispiel von Fig. 11 und 12 entspricht die Bauweise des Speichergehäuses 1 dem Beispiel von Fig. 3 und 4. Der den Wellenleiter des Sensorsystems enthaltende Strang 29 ist durch aus einem Elastomer gebildete Hüllelemente flexibel. Nach dem Herausziehen aus dem Hüllrohr 57, das am freien Ende 60 geschlossen und dadurch drucklos ist, kann der Strang 29, ohne Betriebsunterbrechung des Kolbenspeichers, herausgezogen und aufgerollt werden, wenn eine betreffende Messperiode beendet ist. Das Sensorsystem kann dadurch zur Überwachung mehrerer Kolbenspeicher benutzt werden, in die er über die im Gehäusedeckel 5 befindliche Durchgangsöffnung 27 eingeführt wird.

Bei dem mit einem Ultraschall-Messsystem versehenen Ausführungsbeispiel von Fig. 13 ist der Positionsgeber aus einem ferromagnetischen Werkstoff als einstückiger Rundkörper ausgebildet, der an beiden axial einander entgegengesetzten Enden je eine ebene Kreisscheibe 58 aufweist, an deren Außendurchmesser der Positionsgeber im Hüllrohr 57 verschiebbar geführt ist. Die Scheiben 58 sind über ein im Durchmesser verringertes Verbindungsteil 59 einstückig miteinander verbunden. Der axiale Abstand der Scheiben 58 ist der axialen Höhe des Magnetringes 55 derart angepasst, dass die Endflächen der Scheiben 58 mit den axialen Endflächen des Magnetringes 55 fluchten, so dass ein optimaler Magnetfluss mit dem Magnetring 55 gebildet ist. Die Endfläche der Scheibe 58 des Positionsgebers, die dem Ende 60 des Hüllrohres 57 zugewandt ist, bildet die Reflexionsfläche für vom Ende 60 her in das Hüllrohr 57 eintretende Messstrahlung. Durch die Verfahrbewegung des Kolbens 9 wird der Positionsgeber mittels der angesprochenen Magnetkraft "mitgeschleppt", so dass die jeweilige Stellung des Positionsgebers der Stellung des Kolbens 9 entspricht.

Die das Ende 60 des Hüllrohres 57 aufnehmende gestufte Bohrung 61 des Gehäusedeckels 7 weist in gleicher Weise, wie dies bei der Bohrung 51 an der Durchführung 31 des Kolbens 9 der Fall ist, eine kreiszylindrische Erweiterung 54 auf, in der der gleiche Ringkörper 45, wie er auch an der Durchführung 31 des Kolbens 9 als Kunststoffkörper benutzt wird, aufgenommen und durch Schrauben 47 gesichert ist. Der Ringkörper 45 bildet am Gehäusedeckel 7 eine passende Einfassung des eingesteckten Endabschnitts des Hüllrohres 57. Die Wegmesseinrichtung weist für das Ultraschall-Messverfahren einen Sender/Empfänger 75 auf, für den der äußere, erweiterte Bohrungsabschnitt 67 der Bohrung 61 im ölseitigen Gehäusedeckel 7 einen Sitz bildet. Von diesem Bohrungsabschnitt 67 ausgehend, erstreckt sich ein Ultraschallwandler mit einer scheibenförmigen Piezokeramik 78 in den Endbereich des Rohres 57 hinein, um die Abstandsbestimmung zur Reflexionsfläche an der zugewandten Scheibe 58 des Positionsgebers 57 durchzuführen. Anders als gezeigt, könnte der Sende/Empfänger 75 auch am gasseitigen Gehäusedeckel 5 angeordnet sein, wobei der erweiterte, endseitige Bohrungsabschnitt 73 der Durchgangsöffnung 27 den Sitz für die Wegmesseinrichtung bilden könnte.

Anstelle des Senders/Empfängers 75 für Ultraschall könnte ein solcher auch für Laserstrahlen eingesetzt werden. Vorzugsweise weist dann der Positionsgeber auf seiner Oberseite eine reflektierende Fläche für Laserlicht auf, die das vom Sender 75 ausgesendete Laserlicht an den Empfänger 75 zurückwirft. Aus den Laufzeitunterschieden lässt sich dann die Position des Kolbens 9 und gegebenenfalls auch dessen Verfahrgeschwindigkeit und/oder die Beschleunigungswerte beim Anfahren und Abbremsen ermitteln. Ferner lässt sich anstelle des magnetostriktiven Leiters in Form des Stranges 29 in die stangenartige Führung in Form des Hohl- oder Hüllrohres 57 die Sensorkette eines Hall-Sensor-Messsystems, beispielsweise nach der Lehre der DE 10 2013 014 282 A1 einsetzen.

Auch Teile eines magnetischen oder induktiven Messsystems wie in der DE 103 10 427 A1 bzw. DE 10 2011 090 050 A1 aufgezeigt, lassen sich in der druckdichten stangenartigen Führung in Form des Hohl- oder Hüllrohres 57 aufnehmen.

Für die vorzunehmenden Positionsmessungen des Kolbens 9 ist dieser wichtiger Bestandteil des Gesamt-Messsystems und trägt Komponenten desselben oder schleppt diese über eine magnetische Kopplung bei seiner Bewegung mit. Ebenso nimmt, wie dargelegt, die hohle Führungsstange 57 Teile des Gesamt-Messsystems auf. Bei den gezeigten Ausführungsbeispielen ist die stangenartige Führung koaxial zur Längsachse 11 im Speichergehäuse 1 aufgenommen. Die den Kolben 9 durchgreifende Führung könnte aber auch außermittig zur Längsachse 11 parallel zu derselben im Speichergehäuse 1 angeordnet sein. Ferner wären auch mehrere Führungsstangen in Parallelanordnung zueinander innerhalb des Speichergehäuses 1 denkbar. In Abhängigkeit der Anzahl der eingesetzten Führungsstangen benötigt dann der Trennkolben 9 entsprechende Durchgriffsöffnungen für die dahingehenden Führungen. Ferner durchgreift die jeweilige Führungsstange regelmäßig das Innere des Speichergehäuses 1 zwischen deren beiden endseitigen Gehäusedeckeln 5, 7 und ist ebenfalls koaxial zum Speichergehäuse 1 verlaufend angeordnet.

Die zwischen Führungsstange und Kolben 9 wirkende Abdichteinrichtung 49, 50 ist in jedem Verfahrzustand des Kolbens 9 wirksam und die beiden Dichtringe, aufgenommen in den Ringnuten 49, 50 umgreifen unter Anlage die dahingehende Führungsstange. Die beiden in den Ringnuten 49, 50 geführten Dichtringe nehmen in Richtung der Längsachse 11 gesehen, einen vorgebbaren axialen Abstand zueinander ein und stabilisieren als Teil der inneren Führung des Kolbens 9, dessen axiale Verfahrbewegung entlang der Führungsstange 29, 57. Die Abdichteinrichtung 49, 50 ist auf der Innenseite des Kolbens 9 und in Blickrichtung auf die Fig. gesehen, oberhalb des in den Kolben 9 eingeschraubten Ringkörpers 45 angeordnet. Die innere Führung des Kolbens 9 unter Einsatz der Abdichteinrichtung 49, 50 in Verbindung mit der äußeren Führung entlang der Innenwand des Speichergehäuses 1, mit der zugehörigen äußeren Abdichteinrichtung 33, 35, führen zu einer genauen Verfahrbewegung des Kolbens 9 innerhalb des Speichergehäuses 1, was zu verbesserten Messergebnissen bei der Positionsermittlung des Kolbens 9 und seiner jeweiligen Bewegungszustände führt.

## Patentansprüche

1. Hydropneumatischer Kolbenspeicher, mit einem eine Gehäuselängsachse (11) definierenden Speichergehäuse (1), in dem ein Kolben (9) zwischen zwei gegenüberliegenden Gehäusedeckeln (5, 7) längsverfahrbar ist, der im Gehäuse (1) einen Arbeitsraum (13) für ein kompressibles Medium, wie ein Arbeitsgas, von einem Arbeitsraum (15) für ein inkompressibles Medium, wie Hydrauliköl, trennt und zumindest einen Teil (55) eines kontinuierlich die jeweilige Position des Kolbens (9) im Gehäuse (1) ermittelnden magnetostriktiven Messsystems (23, 26, 29) einer Wegmesseinrichtung aufweist, wobei im Speichergehäuse (1) eine stangenartige Führung (29, 57) stationär angeordnet ist, die den Kolben (9) in jeder seiner Verfahrstellungen im Speichergehäuse (1) vollständig durchgreift und entlang der der Kolben (9) bis zum jeweiligen Anschlagen an einen der beiden Gehäusedeckel (5, 7) verfahrbar geführt ist, wobei der Kolben (9) gegenüber dieser Führung (29, 57) mittels einer Abdichteinrichtung (49, 50) abgedichtet ist, und wobei eine die Führung bildende Hohlstange (57) ein vorzugsweise druckfestes, kreisrundes Hüllrohr (57) aufweist, wobei die Führung (29, 57) des Kolbens einen Wellenreiter (29) des magnetostriktiven Messsystems (23, 26, 29) aufweist, wobei das Speichergehäuse (1) ein Zylinderrohr (3) aufweist, das an beiden Enden durch die Gehäusedeckel (5, 7) geschlossen ist, wobei das Hüllrohr (57) mit einem offenen Ende an einem der Gehäusedeckel (5, 7) festgelegt ist, wobei an diesem der mit dem Wellenleiter des magnetostriktiven Messsystems (23, 26, 29) verbundene, einen Impulssender/Empfänger aufweisende Impulswandler (26) angeordnet ist, **dadurch gekennzeichnet, dass** das Hüllrohr (57) an seinem nicht festgelegten freien Ende (60) geschlossen oder offen ist.

2. Kolbenspeicher nach Anspruch 1, **dadurch gekennzeichnet, dass** für die Führung (29, 57) eine vorzugsweise koaxial zur Längsachse (11) im Kolben (9) ausgebildete Durchführung (31) vorgesehen ist, an der sich eine Permanentmagneteinrichtung (55) befindet.

3. Kolbenspeicher nach einem der vorstehenden Ansprüche, **dadurch gekennzeichnet, dass** bei dem magnetostriktiven Messsystem (23, 26, 29) ein den Messdraht unmittelbar umgebendes Hüllelement (29) aus einem elektrisch nichtleitenden Werkstoff vorgesehen ist.

4. Kolbenspeicher nach einem der vorstehenden Ansprüche, **dadurch gekennzeichnet, dass** der das offene Ende des Hüllrohres (57) aufnehmende Deckel (5) an den gasseitigen Arbeitsraum (13) angrenzt.

5. Kolbenspeicher nach einem der vorstehenden Ansprüche, **dadurch gekennzeichnet, dass** der das offene Ende (60) des Hüllrohres (57) aufnehmende Deckel (7) an den ölseitigen Arbeitsraum (15) angrenzt.

6. Kolbenspeicher nach einem der vorstehenden Ansprüche, **dadurch gekennzeichnet, dass** das magnetostriktive Messsystem (23, 26, 29) durch ein aus einem offenen Ende des Hüllrohres (57) herausnehmbares Bauteil mit einer vorzugsweise aufrollbaren, den Wellenleiter schlauchartig umgebenden, flexiblen Umhüllung (29) gebildet ist.

## Claims

1. Hydropneumatic piston accumulator, having an accumulator housing (1) defining a longitudinal housing axis (11) in which accumulator housing a piston (9) can be moved longitudinally between two opposing housing covers (5, 7), which piston separates a working chamber (13) for a compressible medium, such as a working gas, from a working chamber (15) for an incompressible medium, such as hydraulic oil, in the housing (1) and comprises at least one part (55) of a magnetostrictive measuring system (23, 26, 29) of a displacement measuring device, which magnetostrictive measuring system continuously determines the respective position of the piston (9) in the housing (1), wherein a rod-like guide (29, 57) is stationarily arranged in the accumulator housing (1), which guide engages completely through the piston (9) in each of its travel positions in the accumulator housing (1) and along which the piston (9) can be movably guided up to the respective abutments on one of the two housing covers (5, 7), wherein the piston (9) is sealed with respect to this guide (29, 57) by means of a sealing device (49, 50), and wherein a hollow rod (57) forming the guide comprises a preferably pressure-resistant, circular cladding tube (57), wherein the guide (29, 57) of the piston comprises a waveguide (29) of the magnetostrictive measuring system (23, 26, 29), wherein the accumulator housing (1) comprises a cylinder tube (3) which is closed at both ends by the housing covers (5, 7), wherein the cladding tube (57) is fixed with one open end to one of the housing covers (5, 7), wherein the pulse converter (26), which is connected to the waveguide of the magnetostrictive measuring system (23, 26, 29) and has a pulse transmitter/receiver, is arranged thereon,
**characterised in that** the cladding tube (57) is closed or open at its unattached free end (60).

2. Piston accumulator according to claim 1, **characterised in that** a bushing (31), which is preferably configured coaxially with the longitudinal axis (11) in the piston (9) and on which a permanent magnet device (55) is located, is provided for the guide (29, 57).

3. Piston accumulator according to one of the preceding claims, **characterised in that** a cladding element (29) made of an electrically non-conductive material directly surrounding the measuring wire is provided in the magnetostrictive measuring system (23, 26, 29).

4. Piston accumulator according to one of the preceding claims, **characterised in that** the cover (5) receiving the open end of the cladding tube (57) abuts on the gas-side working chamber (13).

5. Piston accumulator according to one of the preceding claims, **characterised in that** the cover (7) receiving the open end (60) of the cladding tube (57) abuts on the oil-side working chamber (15).

6. Piston accumulator according to one of the preceding claims, **characterised in that** the magnetostrictive measuring system (23, 26, 29) is formed by a component which can be removed from an open end of the cladding tube (57) and has a flexible sheath (29) which can preferably be rolled up and surrounds the waveguide in the manner of a hose.

## Revendications

1. Accumulateur hydropneumatique à piston, comprenant une enveloppe (1) d'accumulateur, qui définit un axe (11) longitudinal de l'enveloppe et dans laquelle un piston (9) peut être déplacé longitudinalement entre deux flasques (5, 7) en opposition d'enveloppe, lequel sépare, dans l'enveloppe (1), un espace (13) de travail pour un fluide compressible, comme un gaz de travail, d'un espace (15) de travail pour un fluide incompressible, comme de l'huile hydraulique, et a au moins une partie (55) d'un système (23, 26, 29) magnétostrictif de mesure, déterminant continuellement la position respective du piston (9) dans l'enveloppe (1), d'un dispositif de mesure de course, dans lequel, dans l'enveloppe (1) de l'accumulateur est disposé de manière fixe un guidage (29, 57) de type à barre, qui traverse complètement le piston (9) dans chacune de ses positions de déplacement dans l'enveloppe (1) de l'accumulateur et le long duquel le piston (9) est guidé avec possibilité de se déplacer jusqu'à la butée respective sur l'un des deux flasques (5, 7) de l'enveloppe, dans lequel le piston (9) est rendu étanche par rapport à ce guidage (29, 57) au moyen d'un dispositif (49, 50) d'étanchéité, et dans lequel une barre (57) creuse, formant le guidage, a un tube (57) de gainage de section transversale circulaire, de préférence résistant à la pression, dans lequel le guidage (29, 57) du piston a un guide d'onde (29) du système (23, 26, 29) magnétostrictif de mesure, dans lequel l'enveloppe (1) de l'accumulateur a un tube (3) cylindrique, qui est fermé aux deux extrémités par les flasques (5, 7) de l'enveloppe, dans lequel le tube (57) de gainage est fixé par une extrémité ouverte à l'un des flasques (5, 7) de l'enveloppe, dans lequel est monté sur celui-ci le convertisseur (26) d'impulsion, ayant un émetteur / récepteur d'impulsions, relié au guide d'onde du système (23, 26, 29) magnétostrictif de mesure,
**caractérisé en ce que**
le tube (57) de gainage est fermé ou ouvert à son extrémité (60) libre, qui n'est pas fixée.

2. Accumulateur à piston suivant la revendication 1, **caractérisé en ce qu'**il est prévu, pour le guidage (29, 57), un passage (31), qui est constitué dans le piston (9), de préférence coaxialement à l'axe (11) longitudinal, et sur lequel se trouve un dispositif (55) à aimant permanent.

3. Accumulateur à piston suivant l'une des revendications précédentes, **caractérisé en ce que**, pour le système (23, 26, 29) magnétostrictif de mesure, est prévu un élément (29) de gainage en un matériau non conducteur de l'électricité entourant directement le fil de mesure.

4. Accumulateur à piston suivant l'une des revendications précédentes, **caractérisé en ce que** le flasque (5) recevant l'extrémité ouverte du tube (57) de gainage est voisin de l'espace (13) de travail du côté du gaz.

5. Accumulateur à piston suivant l'une des revendications précédentes, **caractérisé en ce que** le flasque (7) recevant l'extrémité (60) ouverte du tube (57) de gainage est voisin de l'espace (15) de travail du côté de l'huile.

6. Accumulateur à piston suivant l'une des revendications précédentes, **caractérisé en ce que** le système (23, 26, 29) magnétostrictif de mesure est formé d'une pièce pouvant être retirée d'une extrémité ouverte du tube (57) de gainage, et ayant une gaine (29) souple, de préférence pouvant être déroulée, entourant le guide d'onde à la manière d'un tube souple.
